# FASCICULE DE BREVET EUROPEEN

(11) **EP 3 040 989 B1**
(45) Date de publication et mention de la délivrance du brevet: **17.10.2018**
(21) Numéro de dépôt: 15198713.8
(22) Date de dépôt: 09.12.2015
(51) Int. Cl.: G10L 21/0208

(54) **PROCÉDÉ DE SÉPARATION AMÉLIORÉ ET PRODUIT PROGRAMME D'ORDINATEUR**
VERBESSERTES TRENNVERFAHREN UND COMPUTERPROGRAMMPRODUKT
IMPROVED METHOD OF SEPARATION AND COMPUTER PROGRAM PRODUCT

(30) Priorité: 31.12.2014 FR 1463482
(43) Date de publication de la demande: 06.07.2016
(73) Titulaire: Audionamix, 75010 Paris (FR)
(72) Inventeur: HENNEQUIN, Romain, 75014 PARIS (FR)
(74) Mandataire: Lavoix

(56) Documents cités:
- JEAN-LOUIS DURRIEU ET AL: "An iterative approach to monaural musical mixture de-soloing", ACOUSTICS, SPEECH AND SIGNAL PROCESSING, 2009. ICASSP 2009. IEEE INTERNATIONAL CONFERENCE ON, IEEE, PISCATAWAY, NJ, USA, 19 avril 2009 (2009-04-19), pages 105-108, XP031459177, ISBN: 978-1-4244-2353-8
- RITA SINGH ET AL: "Latent-variable decomposition based dereverberation of monaural and multi-channel signals", ACOUSTICS SPEECH AND SIGNAL PROCESSING (ICASSP), 2010 IEEE INTERNATIONAL CONFERENCE ON, IEEE, PISCATAWAY, NJ, USA, 14 mars 2010 (2010-03-14), pages 1914-1917, XP031697281, ISBN: 978-1-4244-4295-9

## Description

La présente invention a pour domaine celui des procédés de séparation d'une pluralité de contributions dans un signal acoustique de mélange, et, en particulier, la séparation d'une contribution vocale, d'une contribution musicale de fond sonore, dans un signal acoustique de mélange.

Une bande son d'une chanson comporte une contribution vocale (les paroles chantées par un ou plusieurs chanteurs) et une contribution musicale (la musique d'accompagnement jouée par un ou plusieurs instruments).

Une bande son d'un film comporte une contribution vocale (les dialogues entre acteurs) superposée à une contribution musicale (les effets spéciaux sonores et/ou une musique de fond).

Il est connu des algorithmes de séparation permettant de séparer la contribution vocale, de la contribution musicale, dans une bande son originale.

Par exemple l'article de Jean-Louis Durrieu et al. "An iterative approach to monaural musical mixture de-soloing," in International Conférence on Acoustics, Speech, and Signal Processing (ICASSP),Taipei, Taiwan, April 2009, pp. 105 - 108 divulgue un algorithme de séparation du type algorithme de séparation de sources sous-déterminée fondé sur une décomposition en matrices non-négatives, permettant de séparer la contribution vocale de la contribution de fond sonore.

Cependant, les algorithmes de séparation connus ne permettent pas de prendre correctement en compte le phénomène de réverbération affectant les composantes du mélange.

Dans le cas particulier d'une composante vocale, celle-ci résulte de la superposition de la voix sèche, ou pure dans ce qui suit, correspondant à l'enregistrement du son émis par le chanteur et qui s'est propagé directement vers le microphone d'enregistrement, et de la réverbération, correspondant à l'enregistrement du son émis par le chanteur mais qui s'est propagé indirectement vers le microphone d'enregistrement, c'est-à-dire par réflexion, éventuellement multiples, sur les parois de la salle d'enregistrement. La réverbération, constituée des échos de la voix pure à un instant donné, s'étale sur un intervalle de temps pouvant être important (par exemple trois secondes). Dit autrement, à un instant donné, la contribution vocale résulte de la superposition de la voix pure à cet instant et des différents échos de la voix pure à des instants précédents.

Or, les algorithmes de séparation connus ne prennent pas en compte les effets à long terme de la réverbération affectant une composante du mélange. Le document de Ngoc Q. K. Duong, Emmanuel Vincent, et Remi Gribonval, "Underdetermined reverberant audio source separation using a full-rank spatial covariance model," IEEE Transactions on Audio, Speech, and Language Processing, vol. 18, no. 7, pp. 1830 - 1840, Sept 2010 s'intéresse aux effets instantanés de diffusions spatiales de la réverbération, mais ne modélise pas les effets de mémoire, c'est-à-dire la prise en compte du temps de latence entre l'enregistrement d'un son et l'enregistrement des échos associé à ce son. Ainsi, le type d'algorithme proposé par ce document ne s'applique qu'à des signaux multicanaux et ne permet pas une extraction correcte des effets de réverbération, que l'on peut trouver dans la musique. Dans le cas d'une composante vocale, la réverbération qui affecte cette composante est répartie dans les différentes composantes obtenues à l'issue de la séparation. La composante vocale séparée perd de sa richesse et la composante musicale d'accompagnement n'est pas de bonne qualité.

Il est à noter que la réverbération peut avoir pour cause les conditions dans lesquelles est réalisée la prise de son, mais peut également être ajoutée artificiellement au cours de la post-production de la bande son, essentiellement pour des raisons esthétiques.

Il y a donc un besoin pour un procédé permettant de séparer des contributions dans un mélange, ces contributions intégrant une réverbération du signal sonore pure correspondant. Plus particulièrement, il y a un besoin pour séparer une contribution vocale pure affectée par de la réverbération, d'une contribution musicale de fond sonore, dans un signal sonore.

L'invention a donc pour but de pallier ce problème.

L'invention a donc pour objet un procédé de séparation et un produit programme conformes aux revendications.

L'invention sera mieux comprise à la lecture de la description qui va suivre d'un mode de réalisation particulier, donné uniquement à titre d'exemple illustratif et non limitatif, et faite en se référant aux dessins annexés sur lesquels :
- la figure 1 est une représentation sous forme de blocs des différentes étapes du procédé de séparation selon l'invention ; et,
- les figures 2 et 3 correspondent à des graphes qui résultent de tests permettant de comparer, selon des critères normatifs connus, les résultats de la mise en oeuvre du procédé de la figure 1.

En se référant à la figure 1, le procédé de séparation 100 utilise un signal acoustique temporel de mélange w(t), pour délivrer un signal acoustique vocal y(t) et un signal acoustique musical z(t).

Les signaux sont tous des signaux acoustiques, de sorte que le qualificatif d'acoustique sera omis dans ce qui suit.

Ces signaux sont des signaux temporels. Ils dépendent du temps *t*.

Le signal acoustique de mélange est une bande son source, ou tout au moins un extrait d'une bande son.

Le signal acoustique de mélange w(t) comprend une première contribution dite spécifique et une seconde contribution dite d'accompagnement.

Dans la présente description, la première contribution est une contribution vocale et correspond à des paroles chantées par un chanteur.

La seconde contribution est une contribution musicale et correspond à l'accompagnement musical du chanteur.

Le signal acoustique vocal y(t) correspond à la seule contribution vocale, isolée du reste du signal de mélange w(t), et le signal acoustique musical z(t) correspond à la seule contribution musicale, isolée du reste du signal de mélange *w*(*t*).

Dans le présent mode de réalisation, on considère que seule la contribution vocale est réverbérée.

La réverbération est modélisée de la manière suivante : $y \left(t\right) = r \left(t\right) ∗ x \left(t\right)$ où *x*(*t*) est le signal vocal pur, c'est-à-dire le signal sonore généré par le chanteur est qui s'est propagé directement vers le microphone d'enregistrement ; et où *r*(*t*) est une réponse impulsionnelle, qui est une distribution donnant l'amplitude des échos pour chaque instant d'arrivé de l'écho correspondant sur le microphone d'enregistrement, et où * correspond au produit de convolution.

Le signal vocal pur *x*(*t*) est le signal en champ libre et la réponse impulsionnelle r(t) est caractéristique de l'environnement acoustique de l'enregistrement.

Dans le domaine temps fréquence, pour des spectrogrammes non-négatifs, ce modèle de réverbération peut être approximé, tel que proposé dans le document de Rita Singh, Bhiksha Raj, et Paris Smaragdis, "Latent-variable decomposition based dereverberation of monaural and multi-channel signais," in IEEE International Conférence on Audio and Speech Signal Processing, Dallas, Texas, USA, March 2010, par : ${V}_{f , t}^{rev , y} = {\sum }_{τ = 1}^{T} {V}_{f , t - τ + 1}^{x} {R}_{f , τ}$ où *V^{rev,y}* est le spectrogramme du signal y(t), considéré comme affecté par de la réverbération, *V^{x}* est le spectrogramme du signal x(t), R est une matrice *FxT* de réverbération correspondant au spectrogramme de la réponse impulsionnelle *r*(*t*), avec *F* la dimension fréquentiel et *T* la dimension temporelle de *R*.

La première étape 110 du procédé 100 consiste à échantillonner le signal de mélange *w*(*t*) et à calculer un spectrogramme *V* du signal de mélange *w*(*t*). De manière générale, un spectrogramme est défini comme la valeur absolue (ou bien le carré de la valeur absolue) de la transformée de Fourier à court terme d'un signal échantillonné. D'autres transformations temps-fréquence sont envisageables, telles qu'une transformée à Q constant, ou encore une transformée de Fourier à court terme suivie d'un filtrage fréquentiel (en utilisant un banc de filtres en échelle Mel ou Bark par exemple).

Pour chaque pas d'échantillonnage temporel, le spectrogramme comporte une trame en fréquence, indiquant pour chaque pas d'échantillonnage en fréquence, la puissance instantanée du signal.

Le spectrogramme *V* est donc une matrice F x U, de nombres réels positifs

U représente le nombre total de trames qui subdivisent la durée du signal du mélange *w*(*t*). F est le nombre total de pas d'échantillonnage en fréquence, qui vaut en général entre 200 et 2000.

Le procédé 100 comporte ensuite une première partie dans laquelle le signal vocal est considéré comme un signal vocal pur, sans réverbération.

Dans cette première partie, le spectrogramme de modélisation du signal de mélange est la somme du spectrogramme du signal vocal *V̂^{y}*, et du spectrogramme du signal musical *V̂^{z}. V̂^{y}* est le spectrogramme du signal y(t), considéré comme non affecté par de la réverbération. Cette modélisation est finalement la modélisation usuelle dans le cadre des méthodes de décomposition par factorisation en matrices non-négatives.

Il est à noter que *â* se réfère à une quantité qui est une estimation de la quantité *a.*

Ainsi, dans les étapes de la première partir du procédé 100, on cherche à estimer les deux spectrogrammes de sortie dont la somme approxime (signe ≈ dans l'expression suivante) au mieux le spectrogramme du mélange : $V \approx \hat{V} = {\hat{V}}^{y} + {\hat{V}}^{z}$

La modélisation du signal vocal est fondée sur un modèle de production de la voix du type source / filtre, tel que proposé dans le document de Jean-Louis Durrieu et al. "An iterative approach to monaural musical mixture de-soloing," in International Conférence on Acoustics, Speech, and Signal Processing (ICASSP),Taipei, Taiwan, April 2009, pp. 105 - 108 : ${\hat{V}}^{y} = \left({W}_{F 0} {H}_{F 0}\right) ⊙ \left({W}_{K} {H}_{K}\right)$

Le premier terme de cette modélisation est la source de la voix, qui correspond à l'excitation des cordes vocales : *W*_{*F*0} est une matrice d'atomes harmoniques, qui est prédéfinie et spécifique aux signaux vocaux ; *H*_{*F*0} est une matrice d'activation indiquant à chaque instant les atomes harmoniques de la matrice *W*_{*F*0} qui sont activés.

Le second terme de cette modélisation est le filtre de la voix, qui correspond au filtrage effectué par le conduit vocal : *W_{K}* est une matrice d'atomes de filtrage ; *H_{K}* est une matrice d'activation indiquant à chaque instant les atomes de filtrage de la matrice *W_{K}* qui sont activés.

L'opérateur ⊙ correspond à la multiplication matricielle terme à terme de deux matrices (aussi dénommé produit d'Hadamard).

La modélisation du signal musical est fondée sur un modèle générique de factorisation par matrices non-négatives : ${\hat{V}}^{z} = \left({W}_{R} {H}_{R}\right)$

Des colonnes de *W_{R}* peuvent être vues comme des modèles spectraux élémentaires et *H_{R}* comme une matrice d'activation de ces modèles élémentaires au fil du temps.

La première partie du procédé consiste alors à estimer les matrices *H*_{*F*0}*, W_{K}, H_{K}, W_{R}* et *H_{R}.*

Afin d'estimer les paramètres de ces matrices, une fonction de coût *C,* fondée sur une divergence d par élément, est utilisée : $C = D \left(V | {\hat{V}}^{y} + {\hat{V}}^{z}\right) = {\sum }_{f , t} d \left({V}_{ft} | {\hat{V}}_{ft}^{y} + {\hat{V}}_{ft}^{z}\right)$

Dans le mode de réalisation actuellement envisagé, la divergence d'Itakura-Saito, bien connue de l'homme du métier, est utilisée. Celle-ci est obtenue en fixant la valeur du paramètre de la beta-divergence à *β* = 0 et s'exprime donc : $d \left(a | b\right) = \frac{a}{b} - log \frac{a}{b} - 1$

Pour mémoire la beta-divergence est définie par : ${d}_{β} \left(a | b\right) = { \begin{matrix}\frac{1}{β \left(β - 1\right)} \left({a}^{β} + \left(β - 1\right) {b}^{β} - βa {b}^{β - 1}\right) , β ∈ ℝ \ \left\{0,1\right\} \\ a log \frac{a}{b} - a + b , β = 1 \\ \frac{a}{b} - log \frac{a}{b} - 1, β = 0\end{matrix}$ où a et *b* sont deux scalaires réels positifs.

A l'étape 120, la fonction de coût C est ainsi minimisée de manière à déterminer la valeur optimale de chaque paramètre de chaque matrice. Cette minimisation est effectuée par itérations, avec des règles de mise à jour multiplicatives qui sont successivement appliquées à chacun des paramètres des matrices *H*_{*F*0}*, W_{K}, H_{K}, W_{R}* et *H_{R}.*

Ces règles de mise à jour sont par exemple élaborées en considérant le gradient (c'est-à-dire la dérivée partielle) de la fonction de coût *C* par rapport à chaque paramètre. Plus précisément, le gradient de la fonction de coût par rapport au paramètre considéré est écrit sous la forme d'une différence entre deux termes positifs, et la règle de mise à jour correspondante est une multiplication du paramètre considéré par le rapport de ces deux termes.

Cela permet notamment que les paramètres restent non négatifs à chaque mise à jour et deviennent constants lorsque le gradient de la fonction de coût par rapport au paramètre considéré tend vers zéro.

De cette manière, les paramètres évoluent vers un minimum local.

Les règles de mise à jour sont ainsi les suivantes : ${H}_{F 0} ← {H}_{F 0} ⊙ \frac{{W}_{F 0}^{T} \left(\left({W}_{K} {H}_{K}\right) ⊙ \left(V ⊙ {\hat{V}}^{⊙ \left(β - 2\right)}\right)\right)}{{W}_{F 0}^{T} \left(\left({W}_{K} {H}_{K}\right) ⊙ \left({\hat{V}}^{⊙ \left(β - 1\right)}\right)\right)}$ ${H}_{K} ← {H}_{K} ⊙ \frac{{W}_{K}^{T} \left(\left({W}_{F 0} {H}_{F 0}\right) ⊙ \left(V ⊙ {\hat{V}}^{⊙ \left(β - 2\right)}\right)\right)}{{W}_{K}^{T} \left(\left({W}_{F 0} {H}_{F 0}\right) ⊙ \left({\hat{V}}^{⊙ \left(β - 1\right)}\right)\right)}$ ${W}_{K} ← {W}_{K} ⊙ \frac{\left(\left({W}_{F 0} {H}_{F 0}\right) ⊙ \left(V ⊙ {\hat{V}}^{⊙ \left(β - 2\right)}\right)\right) {H}_{K}^{T}}{\left(\left({W}_{F 0} {H}_{F 0}\right) ⊙ \left({\hat{V}}^{⊙ \left(β - 1\right)}\right)\right) {H}_{K}^{T}}$ ${H}_{R} ← {H}_{R} ⊙ \frac{{W}_{R}^{T} \left(V ⊙ {\hat{V}}^{⊙ \left(β - 2\right)}\right)}{{W}_{R}^{T} \left({\hat{V}}^{⊙ \left(β - 1\right)}\right)}$ ${W}_{R} ← {W}_{R} ⊙ \frac{\left(V ⊙ {\hat{V}}^{⊙ \left(β - 2\right)}\right) {H}_{R}^{T}}{\left({\hat{V}}^{⊙ \left(β - 1\right)}\right) {H}_{R}^{T}}$ où ⊙ est un opérateur correspondant au produit terme à terme entre matrices (ou vecteur) ; .^{⊙(.)} est un opérateur correspondant à l'exponentiation terme à terme d'une matrice par un scalaire ; (.)^{T} est la transposée d'une matrice.

Pour cette première partie, tous les paramètres sont initialisés avec des valeurs non-négatives choisies de manière aléatoire.

Puis, à l'étape 130, la matrice *H*_{*F*0} est contrainte en utilisant un algorithme de suivi tel que l'algorithme de « tracking » de Viterbi afin de sélectionner, pour chaque pas temporel, le pas en fréquence dans lequel on retrouve un maximum de puissance, sans être trop éloigné en fréquence des maxima de puissance sélectionnés pour les pas temporels précédents.

Puis, à l'étape 140, les coefficients de la matrice *H*_{*F*0} qui sont à une distance en fréquence supérieure à une distance de référence sont fixés à 0.

Une matrice *H'*_{*F*0} est obtenue.

Dans la seconde partie du procédé 100, le signal vocal est considéré comme affecté par de la réverbération. Il est à noter que la première partie du procédé permet d'obtenir des valeurs initiales pour les paramètres qui vont être estimés par itérations successives lors de la mise en oeuvre de la seconde partie du procédé. D'autres manières de définir les valeurs initiales de ces paramètres sont envisageables.

Dans cette seconde partie, la modélisation du signal vocal considéré comme réverbéré, *V̂^{rev,y}*, en fonction du signal vocal pure *V̂^{x}* s'écrit alors : ${\left[{\hat{V}}^{rev , y}\right]}_{f , t} = {\left[{\hat{V}}^{x} {∗}_{t} R\right]}_{f , t} = {\sum }_{τ = 1}^{T} {\hat{V}}_{f , t - τ + 1}^{x} {R}_{f , τ}$ où **ₜ* dénote un opérateur de convolution ligne par ligne tel qu'explicité dans le membre de droite de l'équation ci-dessus.

La matrice de réverbération *R* comporte *T* pas de temps (de même durée qu'un pas d'échantillonnage du signal de mélange), et *F* pas d'échantillonnage en fréquence. *T* est prédéterminé par l'utilisateur et vaut généralement entre 20 et 200, par exemple 100.

De plus, comme ci-dessus, le spectrogramme *V̂^{x}* du signal pure est modélisé par : ${\hat{V}}^{x} = \left({W}_{F 0} {H}_{F 0}\right) ⊙ \left({W}_{K} {H}_{K}\right)$

La seconde partie du procédé consiste alors à estimer les matrices *H*_{*F*0}*, W_{K}, H_{K}, W_{R}, H_{R}* et *R* qui permettent d'approximer le spectrogramme du mélange *V* : $V = {\hat{V}}^{rev} = {\hat{V}}^{rev , y} + {\hat{V}}^{z}$

Afin d'estimer les paramètres de ces matrices, une fonction de coût *C,* fondée sur une divergence *d* par élément, est utilisée : $C = D \left(V | {\hat{V}}^{rev , y} + {\hat{V}}^{z}\right) = {\sum }_{f , t} d \left({V}_{ft} | {\hat{V}}_{ft}^{rev , y} + {\hat{V}}_{ft}^{z}\right)$

Dans le mode de réalisation actuellement envisagé, la divergence d'Itakura-Saito, bien connue de l'homme du métier, est utilisée. Celle-ci est obtenue en fixant la valeur du paramètre de la beta-divergence à *β* = 0 et s'exprime donc : $d \left(a | b\right) = \frac{a}{b} - log \frac{a}{b} - 1$

Avantageusement, la fonction de coût de la seconde partie est similaire à celle utilisée dans la première partie.

A l'étape 220, la fonction de coût C est alors minimisée de manière à déterminer la valeur optimale de chaque paramètre de chaque matrice, en particulier les paramètres de la matrice de réverbération.

Cette minimisation est effectuée par itérations avec des règles de mise à jour multiplicatives, qui sont successivement appliquées à chacun des paramètres des matrices. Pour les matrices de la composante vocale intégrant une réverbération, on a : $R ← R ⊙ \frac{\left(V ⊙ {\hat{V}}^{rev ⊙ \left(β - 2\right)}\right) {∗}_{t} {\hat{V}}^{x}}{{\hat{V}}^{rev ⊙ \left(β - 1\right)} {∗}_{t} {\hat{V}}^{x}}$ ${H}_{F 0} ← {H}_{F 0} ⊙ \frac{{W}_{F 0}^{T} \left(\left({W}_{K} {H}_{K}\right) ⊙ \left(R {∗}_{t} \left(V ⊙ {\hat{V}}^{rev} {}^{⊙ \left(β - 2\right)}\right)\right)\right)}{{W}_{F 0}^{T} \left(\left({W}_{K} {H}_{K}\right) ⊙ \left(R {∗}_{t} {\hat{V}}^{rev} {}^{⊙ \left(β - 1\right)}\right)\right)}$ ${H}_{K} ← {H}_{K} ⊙ \frac{{W}_{K}^{T} \left(\left({W}_{F 0} {H}_{F 0}\right) ⊙ \left(R {∗}_{t} \left(V ⊙ {\hat{V}}^{rev} {}^{⊙ \left(β - 2\right)}\right)\right)\right)}{{W}_{K}^{T} \left(\left({W}_{F 0} {H}_{F 0}\right) ⊙ \left(R {∗}_{t} {\hat{V}}^{rev} {}^{⊙ \left(β - 1\right)}\right)\right)}$ ${W}_{K} ← {W}_{K} ⊙ \frac{\left(\left({W}_{F 0} {H}_{F 0}\right) ⊙ \left(R {∗}_{t} \left(V ⊙ {\hat{V}}^{rev} {}^{⊙ \left(β - 2\right)}\right)\right)\right) {H}_{K}^{T}}{\left(\left({W}_{F 0} {H}_{F 0}\right) ⊙ \left(R {∗}_{t} {\hat{V}}^{rev} {}^{⊙ \left(β - 1\right)}\right)\right) {H}_{K}^{T}}$ où **ₜ* désigne l'opérateur de convolution ligne par ligne tel que défini ci-dessus.

Pour la composante musicale de fond sonore, on a, comme dans la première partie du procédé : ${H}_{R} ← {H}_{R} ⊙ \frac{{W}_{R}^{T} \left(V ⊙ {\hat{V}}^{rev ⊙ \left(β - 2\right)}\right)}{{W}_{R}^{T} \left({\hat{V}}^{rev ⊙ \left(β - 1\right)}\right)}$ ${W}_{R} ← {W}_{R} ⊙ \frac{\left(V ⊙ {\hat{V}}^{rev ⊙ \left(β - 2\right)}\right) {H}_{R}^{T}}{\left({\hat{V}}^{rev ⊙ \left(β - 1\right)}\right) {H}_{R}^{T}}$

Comme indiqué ci-dessus, les règles de mise à jour sont élaborées à partir de la dérivée partielle de la fonction de coût *C* par rapport à chaque paramètre pertinent. Elles dépendent donc de la forme retenue pour la fonction de coût, notamment la divergence utilisée dans cette fonction de coût. Les règles ci-dessus sont donc spécifiques de l'utilisation d'une béta-divergence.

Il est à noter que, puisque ces règles résultent chacune d'une dérivation partielle selon un paramètre spécifique, la règle de mise à jour de la matrice de réverbération *R* est générale au sens où elle ne dépend pas de la modélisation retenue pour le spectrogramme *V̂^{x}* du signal pure ou celle du spectrogramme *V̂^{z}* de fond sonore.

En ce qui concerne la matrice *H*_{*F*0}*,* les itérations partent de la matrice *H'*_{*F*0} déterminée dans la première partie du procédé. Il est à noter que, puisque les règles de mise à jour sont multiplicatives, les coefficients de la matrice *H*_{*F*0} fixés initialement à 0 resteront à 0 au cours de la minimisation de la fonction de coût dans la seconde partie du procédé.

Les autres paramètres de la modélisation et, en particulier ceux du spectrogramme de la contribution spécifique réverbérée *V̂^{rev,y}* sont initialisés avec des valeurs aléatoires.

Lorsque la distance entre le spectrogramme de mélange *V* et le spectrogramme estimé *V̂* = *V̂^{rev,y}* + *V̂^{z}* est inférieure à un seuil prédéterminé ou lorsqu'un nombre d'itérations limite fixé à l'avance est atteint, le procédé sort de la boucle d'itération et les valeurs des matrices obtenues, *R, H*_{*F*0}*, W_{K}, H_{K}, W_{R}* et *H_{R},* sont les valeurs finales.

A l'étape 230, des traitements adaptés classiques (en particulier un traitement du type filtrage de Wiener) sont appliqués sur les spectrogrammes précédents pour obtenir notamment les spectrogrammes d'intérêt *V̂^{x}, V̂^{z}.* Puis, à l'étape 240, une transformation inverse de celle de l'étape 110 est réalisée sur ces spectrogrammes pour obtenir les signaux de sorties, signal vocal pur x(t) et signal musical z(t).

Dans les modes de réalisation décrits ici en détail, ces signaux acoustiques sont des signaux monophoniques. En variante, ces signaux sont stéréophoniques. Plus généralement encore, ils sont multicanaux. L'homme du métier sait comment adapter à des signaux stéréophoniques ou multicanaux les traitements présentés pour le cas de signaux monophoniques.

Le mode de réalisation préféré est relatif à une composante spécifique ou d'intérêt qui est une composante vocale. Cependant, la modélisation de la réverbération d'une composante est générale et s'applique à tout type de composante. En particulier, la composante de fond sonore peut également être affectée par une réverbération.

De plus, n'importe quel type de modélisations non-négatives des spectrogrammes des sons non réverbérés peut également être utilisées, en lieu et place de celles utilisées ci-dessus.

Par ailleurs, dans le mode de réalisation présenté ci-dessus, le mélange comporte deux composantes. La généralisation à un nombre quelconque de composantes est directe.

Des tests comparatifs ont été menés afin de comparer les résultats de la mise en oeuvre du présent procédé :
- le premier procédé est une séparation, fondée sur une méthode de type NMF, sans inclure de modélisation sur la réverbération ;
- le second procédé est une séparation selon le procédé décrit ci-dessus, c'est-à-dire incluant une modélisation de la réverbération du signal vocal ; et,
- le troisième procédé est une limité mathématique théorique.

Afin de quantifier les résultats obtenus pour les différents procédés, des indicateurs standards du domaine de la séparation de sources ont été calculés. Ces indicateurs sont le rapport signal sur distorsion SDR (selon l'acronyme anglais « Signal to Distorsion Ratio »), et qui correspond à un test quantitatif ; le rapport signal sur artefact SAR (selon l'acronyme « Signal to Artefact Ratio »), et qui correspond aux artefacts dans les composantes séparées ; et le rapport signal sur interférence SIR (selon l'acronyme anglais « Signal to Interference Ratio »), et qui correspond aux interférences résiduelles entre les composantes séparées.

Les résultats sont présentés sur les figures 2 pour le signal vocal et la figure 3 pour le signal musical.

Le procédé selon l'invention améliore donc les résultats obtenus, quelle que soit la manière de les analyser.

## Revendications

1. Procédé mis en oeuvre par un ordinateur de séparation (100), dans un signal acoustique de mélange *w*(*t*), d'une contribution spécifique pure, affectée par de la réverbération, et d'une contribution de fond sonore,
**caractérisé en ce qu'**il consiste à séparer la contribution spécifique pure *x*(*t*) et la contribution de fond sonore *z*(*t*),
en utilisant un spectrogramme de modélisation du signal acoustique de mélange *V̂^{rev}* correspondant à la somme d'un spectrogramme d'une contribution spécifique réverbérée *V̂^{rev,y}* et d'un spectrogramme de la contribution de fond sonore *V̂^{z}*, le spectrogramme de la contribution spécifique réverbérée dépendant du spectrogramme de la contribution spécifique pure *V̂^{x}* selon le modèle : ${\hat{V}}_{f , t}^{rev , y} = {\sum }_{τ = 1}^{T} {\hat{V}}_{f , t - τ + 1}^{x} {R}_{f , τ}$ où *R* est une matrice *FxT* de réverbération, où F est la dimension fréquentielle et *T* la dimension temporelle de *R, f* est un indice de fréquence, t est un indice de temps, et *τ* un entier entre 1 et *T;* et
en calculant de manière itérative une estimation du spectrogramme de la contribution de fond sonore *V̂^{z}*, du spectrogramme de la contribution spécifique pure *V̂^{x}* et de la matrice de réverbération *R* en minimisant une fonction de coût (*C*) entre un spectrogramme du signal de mélange *V* et le spectrogramme de modélisation du signal de mélange *V̂^{rev}*,
la fonction de coût (*C*) utilisant une divergence (*d*) entre le spectrogramme du signal de mélange et le spectrogramme de modélisation du signal de mélange, notamment la divergence dite beta-divergence définie par : ${d}_{β} \left(a | b\right) = { \begin{matrix}\frac{1}{β \left(β - 1\right)} \left({a}^{β} + \left(β - 1\right) {b}^{β} - βa {b}^{β - 1}\right) , β ∈ ℝ \ \left\{0,1\right\} \\ a log \frac{a}{b} - a + b , β = 1 \\ \frac{a}{b} - log \frac{a}{b} - 1, β = 0\end{matrix}$ où *a* et *b* sont deux scalaires réels positifs
et la minimisation de la fonction de coût mettant en oeuvre, pour obtenir une estimation de la matrice de réverbération, des règles de mise à jour multiplicatives du type : $R ← R ⊙ \frac{\left(V ⊙ {\hat{V}}^{rev ⊙ \left(β - 2\right)}\right) {∗}_{t} {\hat{V}}^{x}}{{\hat{V}}^{rev ⊙ \left(β - 1\right)} {∗}_{t} {\hat{V}}^{x}}$ Avec *V̂^{rev}* = *V̂^{rev,y}* + *V̂^{z}* ; et où ⊙ est un opérateur correspondant au produit terme à terme entre matrices (ou vecteur) ; .^{⊙(.)} est un opérateur correspondant à l'exponentiation terme à terme d'une matrice par un scalaire ; **ₜ* est un opérateur de convolution temporelle entre deux matrices défini par ${\left[A {∗}_{t} B\right]}_{f , τ} = {\sum }_{τ = t}^{T} {A}_{f , τ} {B}_{f , τ - t + 1} .$

2. Procédé selon la revendication 1, **caractérisé en ce que**, la contribution spécifique pure étant une contribution vocale, le spectrogramme de la contribution spécifique pure *V̂^{x}* est modélisé par : ${\hat{V}}^{x} = \left({W}_{F 0} {H}_{F 0}\right) ⊙ \left({W}_{K} {H}_{K}\right)$ où *W*_{*F*0} est une matrice d'atomes harmoniques prédéfinie, *H*_{*F*0} est une matrice d'activation des atomes harmoniques de la matrice *W*_{*F*0}*, W_{K}* est une matrice d'atomes de filtrage, *H_{K}* est une matrice d'activation des atomes de filtrage de la matrice *W_{K},* et où ⊙ est un opérateur correspondant au produit terme à terme entre matrices.

3. Procédé selon la revendication 1 ou la revendication 2, **caractérisé en ce que** la minimisation de la fonction de coût met en oeuvre des règles de mise à jour multiplicatives du type : ${H}_{F 0} ← {H}_{F 0} ⊙ \frac{{W}_{F 0}^{T} \left(\left({W}_{K} {H}_{K}\right) ⊙ \left(R {∗}_{t} \left(V ⊙ {\hat{V}}^{rev} {}^{⊙ \left(β - 2\right)}\right)\right)\right)}{{W}_{F 0}^{T} \left(\left({W}_{K} {H}_{K}\right) ⊙ \left(R {∗}_{t} {\hat{V}}^{rev} {}^{⊙ \left(β - 1\right)}\right)\right)}$ ${H}_{K} ← {H}_{K} ⊙ \frac{{W}_{K}^{T} \left(\left({W}_{F 0} {H}_{F 0}\right) ⊙ \left(R {∗}_{t} \left(V ⊙ {\hat{V}}^{rev} {}^{⊙ \left(β - 2\right)}\right)\right)\right)}{{W}_{K}^{T} \left(\left({W}_{F 0} {H}_{F 0}\right) ⊙ \left(R {∗}_{t} {\hat{V}}^{rev} {}^{⊙ \left(β - 1\right)}\right)\right)}$ ${W}_{K} ← {W}_{K} ⊙ \frac{\left(\left({W}_{F 0} {H}_{F 0}\right) ⊙ \left(R {∗}_{t} \left(V ⊙ {\hat{V}}^{rev} {}^{⊙ \left(β - 2\right)}\right)\right)\right) {H}_{K}^{T}}{\left(\left({W}_{F 0} {H}_{F 0}\right) ⊙ \left(R {∗}_{t} {\hat{V}}^{rev} {}^{⊙ \left(β - 1\right)}\right)\right) {H}_{K}^{T}}$ Avec *V̂^{rev} = V̂^{rev,y}* + *V̂^{z}* ; et où ⊙ est un opérateur correspondant au produit terme à terme entre matrices (ou vecteur) ; .^{⊙(.)} est un opérateur correspondant à l'exponentiation terme à terme d'une matrice par un scalaire ; (.)*^{T}* est la transposée d'une matrice ; **ₜ* est un opérateur de convolution temporelle entre deux matrices défini par [*A* **ₜ B*]*_{f,τ}* = ${\sum }_{τ = t}^{T} {A}_{f , τ} {B}_{f , τ - t + 1} .$

4. Procédé selon l'une quelconque des revendications 1 à 3, **caractérisé en ce que** le spectrogramme de la contribution de fond sonore *V̂^{z}* est modélisé par une factorisation en matrices non-négatives : ${\hat{V}}^{z} = \left({W}_{R} {H}_{R}\right)$ où *W_{R}* est une matrice de modèles spectraux élémentaires et *H_{R}* est une matrice d'activation des modèles spectraux élémentaires de la matrice *W_{R}*.

5. Procédé selon la revendication 1 et la revendication 4, **caractérisé en ce que** la minimisation de la fonction de coût met en oeuvre des règles de mise à jour multiplicatives du type : ${H}_{R} ← {H}_{R} ⊙ \frac{{W}_{R}^{T} \left(V ⊙ {\hat{V}}^{rev ⊙ \left(β - 2\right)}\right)}{{W}_{R}^{T} \left({\hat{V}}^{rev ⊙ \left(β - 1\right)}\right)}$ ${W}_{R} ← {W}_{R} ⊙ \frac{\left(V ⊙ {\hat{V}}^{rev ⊙ \left(β - 2\right)}\right) {H}_{R}^{T}}{\left({\hat{V}}^{rev ⊙ \left(β - 1\right)}\right) {H}_{R}^{T}}$ Avec *V̂^{rev}* = *V̂^{rev,y}* + *V̂^{z}* ; et où ⊙ est un opérateur correspondant au produit terme à terme entre matrices (ou vecteur) ; .^{⊙(.)} est un opérateur correspondant à l'exponentiation terme à terme d'une matrice par un scalaire ; (.)*^{T}* est la transposée d'une matrice.

6. Procédé selon l'une quelconque des revendications 1 à 5, **caractérisé en ce que**, la séparation de la contribution spécifique pure *x*(*t*) et la contribution de fond sonore *z*(*t*) en utilisant un spectrogramme de modélisation du signal acoustique de mélange *V̂^{rev}* constituant une seconde partie du procédé, celui-ci comporte une première partie consistant à séparer, dans le signal acoustique de mélange w(t), une contribution spécifique et une contribution du fond sonore, sans tenir compte de la réverbération, des paramètres d'initialisation parmi les paramètres obtenus à l'issue de la première partie du procédé étant utilisés comme valeur initiale des paramètres correspondants dans le spectrogramme de la contribution spécifique réverbérée *V̂^{rev,y}* de la seconde partie du procédé.

7. Procédé selon la revendication 6, **caractérisé en ce que** la première partie comporte la minimisation d'une fonction de coût mettant en oeuvre un algorithme similaire à celui mis en oeuvre dans la seconde partie.

8. Procédé selon la revendication 7, **caractérisé en ce que**, pour la minimisation de la fonction de coût, la première partie du procédé met en oeuvre des règles de mise à jour multiplicatives du type : ${H}_{F 0} ← {H}_{F 0} ⊙ \frac{{W}_{F 0}^{T} \left(\left({W}_{K} {H}_{K}\right) ⊙ \left(V ⊙ {\hat{V}}^{⊙ \left(β - 2\right)}\right)\right)}{{W}_{F 0}^{T} \left(\left({W}_{K} {H}_{K}\right) ⊙ \left({\hat{V}}^{⊙ \left(β - 1\right)}\right)\right)}$ ${H}_{K} ← {H}_{K} ⊙ \frac{{W}_{K}^{T} \left(\left({W}_{F 0} {H}_{F 0}\right) ⊙ \left(V ⊙ {\hat{V}}^{⊙ \left(β - 2\right)}\right)\right)}{{W}_{K}^{T} \left(\left({W}_{F 0} {H}_{F 0}\right) ⊙ \left({\hat{V}}^{⊙ \left(β - 1\right)}\right)\right)}$ ${W}_{K} ← {W}_{K} ⊙ \frac{\left(\left({W}_{F 0} {H}_{F 0}\right) ⊙ \left(V ⊙ {\hat{V}}^{⊙ \left(β - 2\right)}\right)\right) {H}_{K}^{T}}{\left(\left({W}_{F 0} {H}_{F 0}\right) ⊙ \left({\hat{V}}^{⊙ \left(β - 1\right)}\right)\right) {H}_{K}^{T}}$ ${H}_{R} ← {H}_{R} ⊙ \frac{{W}_{R}^{T} \left(V ⊙ {\hat{V}}^{⊙ \left(β - 2\right)}\right)}{{W}_{R}^{T} \left({\hat{V}}^{⊙ \left(β - 1\right)}\right)}$ ${W}_{R} ← {W}_{R} ⊙ \frac{\left(V ⊙ {\hat{V}}^{⊙ \left(β - 2\right)}\right) {H}_{R}^{T}}{\left({\hat{V}}^{⊙ \left(β - 1\right)}\right) {H}_{R}^{T}}$ avec : *V̂ = V̂^{x}* + *V̂^{z}*, *V̂^{z}* = (*W_{R}H_{R}*)*,* et *V̂^{x}* = (*W*_{*F*0}*H*_{*F*0})⊙(*W_{K}H_{K}*); où *W_{R}* est une matrice de modèles spectraux élémentaires et *H_{R}* est une matrice d'activation des modèles spectraux élémentaires de la matrice *W_{R}* ; où *W*_{*F*0} est une matrice d'atomes harmoniques prédéfinie, *H*_{*F*0} est une matrice d'activation des atomes harmoniques de la matrice *W*_{*F*0}*, W_{K}* est une matrice d'atomes de filtrage, *H_{K}* est une matrice d'activation des atomes de filtrage de la matrice *W_{K}*; et où ⊙ est un opérateur correspondant au produit terme à terme entre matrices (ou vecteur) ; .^{⊙(.)} est un opérateur correspondant à l'exponentiation terme à terme d'une matrice par un scalaire ; (.)*^{T}* est la transposée d'une matrice.

9. Procédé selon l'une quelconque des revendications 6 à 8, **caractérisé en ce qu'**il comporte, dans la première partie du procédé, à la suite de la minimisation de la fonction de coût, l'application d'un algorithme de suivi du maximum de puissance dans la matrice d'activation de la contribution spécifique *H*_{*F*0}*,* ledit algorithme étant de préférence du type algorithme de Viterbi, puis la mise à zéro de tous les termes de la matrice d'activation de la contribution spécifique *H*_{*F*0} qui sont trop éloignés du maximum de puissance trouvé, les termes de la matrice d'activation de la contribution spécifique *H*_{*F*0} constituant les paramètres d'initialisation qui sont utilisés comme valeur initiale des paramètres correspondants dans le spectrogramme de la contribution spécifique réverbérée *V̂^{rev,y}* de la seconde partie du procédé, les autres paramètres du spectrogramme de la contribution spécifique réverbérée *V̂^{rev,y}* étant initialisés avec des valeurs aléatoires.

10. Produit programme d'ordinateur, **caractérisé en ce qu'**il comporte des instructions propres à être stockées dans la mémoire d'un calculateur pour mettre en oeuvre un procédé de séparation conforme à l'une quelconque des revendications 1 à 9 quand exécuté par ledit calculateur.

## Patentansprüche

1. Verfahren, durchgeführt von einem Rechner
zum Trennen (100), in einem akustischen Mischsignal w(t) eines spezifischen reinen Beitrags, beeinflusst von Hall, und eines Hintergrund-Schallsignal-Beitrags, dadurch charakterisiert, dass es darin besteht, den spezifischen reinen Beitrag x(t) und den Hintergrund-Schallsignal-Beitrag z(t) zu trennen,
unter Verwendung eines Modellierungs-Spektrogramms des akustischen Mischsignals *V̂^{rev},* das der Summe eines Spektrogramms eines spezifischen zurückhallenden Beitrags *V̂*^{*rev*,*y*} und eines Spektrogramms des Hintergrund-Schallsignal-Beitrags *V̂^{z}* entspricht, wobei das Spektrogramm des spezifischen zurückhallenden Beitrags von dem Spektrogramm des spezifischen reinen Beitrags *V̂^{x}* gemäß dem Modell ${\hat{V}}_{f , t}^{rev , y} = {\sum }_{τ = 1}^{T} {\hat{V}}_{f , t - τ + 1}^{x} {R}_{f , τ}$ abhängt, wobei R eine FxT-Hall-Matrix ist, wobei F die Frequenz-Dimension und T die zeitliche Dimension von R ist, f ein Frequenzindex ist, t ein Zeitindex ist und τ eine ganze Zahl zwischen 1 und T ist; und
durch iteratives Berechnen einer Schätzung des Spektrogramms des Hintergrund-Schallsignal-Beitrags *V̂^{z}*, des Spektrogramms des spezifischen reinen Beitrags *V̂^{x}* und der Hall-Matrix R durch Minimieren einer Kostenfunktion (C) zwischen einem Spektrogramm des Mischsignals V und dem Modellierungs-Spektrogramm des Mischsignals *V̂^{rev}*,
wobei die Kostenfunktion (C) eine Abweichung (d) zwischen dem Spektrogramm des Mischsignals und dem Modellierungs-Spektrogramm des Mischsignals verwendet, insbesondere die Beta-Divergenz genannte Abweichung definiert durch: ${d}_{β} \left(a | b\right) = { \begin{matrix}\frac{1}{β \left(β - 1\right)} \left({a}^{β} + \left(β - 1\right) {b}^{β} - βa {b}^{β - 1}\right) , β ∈ ℝ \ \left\{0,1\right\} \\ a log \frac{a}{b} - a + b , β = 1 \\ \frac{a}{b} - log \frac{a}{b} - 1, β = 0\end{matrix}$ wobei a und b zwei reelle positive Skalare sind und wobei die Minimierung der Kostenfunktion zum Erhalten einer Schätzung der Hall-Matrix multiplikative Aktualisierungsregeln ausführen vom Typ: $R ← R ⊙ \frac{\left(V ⊙ {\hat{V}}^{rev ⊙ \left(β - 2\right)}\right) {∗}_{t} {\hat{V}}^{x}}{{\hat{V}}^{rev ⊙ \left(β - 1\right)} {∗}_{t} {\hat{V}}^{x}}$ mit *V̂^{rev}* = *V̂^{rev,y}* + *V̂^{z}*; und wobei ein Operator ist, der dem komponentenweisen Produkt zwischen Matrizen (oder Vektoren) entspricht; . (.) ein Operator ist, der der komponentenweisen Potenzierung einer Matrix mit einem Skalar entspricht; **ₜ* ein Operator der zeitlichen Faltung zwischen zwei Matrizen ist definiert durch ${\left[A {∗}_{t} B\right]}_{f , τ} = {\sum }_{τ = t}^{T} {A}_{f , τ} {B}_{f , τ - t + 1} .$

2. Verfahren gemäß Anspruch 1, dadurch charakterisiert, dass der spezifische reine Beitrag ein Sprach-Beitrag ist und das Spektrogramm des spezifischen reinen Beitrags *V̂^{x}* modelliert ist durch: ${\hat{V}}^{x} = \left({W}_{F 0} {H}_{F 0}\right) ⊙ \left({W}_{K} {H}_{K}\right)$ wobei W_{F0} eine vordefinierte Harmonie-Atome-Matrix ist, H_{F0} eine Matrix zur Aktivierung der Harmonie-Atome der Matrix W_{F0} ist, W_{K} eine Filteratom-Matrix ist, H_{K} eine Matrix zur Aktivierung der Filteratome der Matrix W_{K} ist und wobei ein Operator ist, der dem komponentenweisen Produkt zwischen Matrizen entspricht.

3. Verfahren gemäß Anspruch 1 oder Anspruch 2, dadurch charakterisiert, dass die Minimierung der Kostenfunktion multiplikative Aktualisierungsregeln ausführt vom Typ: ${H}_{F 0} ← {H}_{F 0} ⊙ \frac{{W}_{F 0}^{T} \left(\left({W}_{K} {H}_{K}\right) ⊙ \left(R {∗}_{t} \left(V ⊙ {\hat{V}}^{rev} {}^{⊙ \left(β - 2\right)}\right)\right)\right)}{{W}_{F 0}^{T} \left(\left({W}_{K} {H}_{K}\right) ⊙ \left(R {∗}_{t} {\hat{V}}^{rev} {}^{⊙ \left(β - 1\right)}\right)\right)}$ ${H}_{K} ← {H}_{K} ⊙ \frac{{W}_{K}^{T} \left(\left({W}_{F 0} {H}_{F 0}\right) ⊙ \left(R {∗}_{t} \left(V ⊙ {\hat{V}}^{rev} {}^{⊙ \left(β - 2\right)}\right)\right)\right)}{{W}_{K}^{T} \left(\left({W}_{F 0} {H}_{F 0}\right) ⊙ \left(R {∗}_{t} {\hat{V}}^{rev} {}^{⊙ \left(β - 1\right)}\right)\right)}$ ${W}_{K} ← {W}_{K} ⊙ \frac{\left(\left({W}_{F 0} {H}_{F 0}\right) ⊙ \left(R {∗}_{t} \left(V ⊙ {\hat{V}}^{rev} {}^{⊙ \left(β - 2\right)}\right)\right)\right) {H}_{K}^{T}}{\left(\left({W}_{F 0} {H}_{F 0}\right) ⊙ \left(R {∗}_{t} {\hat{V}}^{rev} {}^{⊙ \left(β - 1\right)}\right)\right) {H}_{K}^{T}}$ mit *V̂^{rev}* = *V̂^{rev,y}* + *V̂^{z}*; und wobei ein Operator ist, der dem komponentenweisen Produkt zwischen Matrizen (oder Vektoren) entspricht; . (.) ein Operator ist, der der komponentenweisen Potenzierung einer Matrix mit einem Skalar entspricht; (.)*^{T}* die Transponierte einer Matrix ist; **ₜ* ein Operator der zeitlichen Faltung zwischen zwei Matrizen ist definiert durch ${\left[A {∗}_{t} B\right]}_{f , τ} = {\sum }_{τ = t}^{T} {A}_{f , τ} {B}_{f , τ - t + 1} .$

4. Verfahren gemäß einem der Ansprüche 1 bis 3, dadurch charakterisiert, dass das Spektrogramm des Hintergrund-Schallsignal-Beitrags *V̂^{z}* durch einen Faktorisierung in nicht-negative Matrizen modelliert ist: ${\hat{V}}^{Z} = \left({W}_{R} {H}_{R}\right)$ wobei W_{R} eine Matrix mit elementaren spektralen Modellen ist und H_{R} eine Matrix zur Aktivierung der elementaren spektralen Modelle der Matrix W_{R} ist.

5. Verfahren gemäß Anspruch 1 und Anspruch 4, dadurch charakterisiert, dass die Minimierung der Kostenfunktion multiplikative Aktualisierungsregeln ausführt vom Typ: ${H}_{R} ← {H}_{R} ⊙ \frac{{W}_{R}^{T} \left(V ⊙ {\hat{V}}^{rev ⊙ \left(β - 2\right)}\right)}{{W}_{R}^{T} \left({\hat{V}}^{rev ⊙ \left(β - 1\right)}\right)}$ ${W}_{R} ← {W}_{R} ⊙ \frac{\left(V ⊙ {\hat{V}}^{rev ⊙ \left(β - 2\right)}\right) {H}_{R}^{T}}{\left({\hat{V}}^{rev ⊙ \left(β - 1\right)}\right) {H}_{R}^{T}}$ mit *V̂^{rev} = V̂^{rev,y}* + *V̂^{z}*; und wobei ein Operator ist, der dem komponentenweisen Produkt zwischen Matrizen (oder Vektoren) entspricht; . (.) ein Operator ist, der der komponentenweisen Potenzierung einer Matrix mit einem Skalar entspricht; (.)*^{T}* die Transponierte einer Matrix ist.

6. Verfahren gemäß einem der Ansprüche 1 bis 5, dadurch charakterisiert, dass die Trennung des spezifischen reinen Beitrags x(t) und des Hintergrund-Schallsignal-Beitrags z(t) unter Verwendung eines Modellierungs-Spektrogramms des akustischen Mischsignals *V̂^{rev}* einen zweiten Teil des Verfahrens bildet und dieses einen ersten Teil aufweist, der darin besteht, in dem akustischen Mischsignal w(t) einen spezifischen Beitrag und einen Hintergrund-Schallsignal-Beitrag zu trennen, ohne den Hall zu berücksichtigen, wobei Initialisierungsparameter unter den als Ergebnis des ersten Teils des Verfahrens erhaltenen Parametern als Anfangswert der entsprechenden Parameter in dem Spektrogramm des spezifischen zurückhallenden Beitrags *V̂^{rev,y}* des zweiten Teils des Verfahrens verwendet werden.

7. Verfahren gemäß Anspruch 6, dadurch charakterisiert, dass der erste Teil die Minimierung einer Kostenfunktion aufweist, wobei ein Algorithmus durchgeführt wird, der ähnlich ist zu dem, der im zweiten Teil durchgeführt wird.

8. Verfahren gemäß Anspruch 7, dadurch charakterisiert, dass für die Minimierung der Kostenfunktion der erste Teil des Verfahrens multiplikative Aktualisierungsregeln ausführt vom Typ: ${H}_{F 0} ← {H}_{F 0} ⊙ \frac{{W}_{F 0}^{T} \left(\left({W}_{K} {H}_{K}\right) ⊙ \left(V ⊙ {\hat{V}}^{⊙ \left(β - 2\right)}\right)\right)}{{W}_{F 0}^{T} \left(\left({W}_{K} {H}_{K}\right) ⊙ \left({\hat{V}}^{⊙ \left(β - 1\right)}\right)\right)}$ ${H}_{K} ← {H}_{K} ⊙ \frac{{W}_{K}^{T} \left(\left({W}_{F 0} {H}_{F 0}\right) ⊙ \left(V ⊙ {\hat{V}}^{⊙ \left(β - 2\right)}\right)\right)}{{W}_{K}^{T} \left(\left({W}_{F 0} {H}_{F 0}\right) ⊙ \left({\hat{V}}^{⊙ \left(β - 1\right)}\right)\right)}$ ${W}_{K} ← {W}_{K} ⊙ \frac{\left(\left({W}_{F 0} {H}_{F 0}\right) ⊙ \left(V ⊙ {\hat{V}}^{⊙ \left(β - 2\right)}\right)\right) {H}_{K}^{T}}{\left(\left({W}_{F 0} {H}_{F 0}\right) ⊙ \left({\hat{V}}^{⊙ \left(β - 1\right)}\right)\right) {H}_{K}^{T}}$ ${H}_{R} ← {H}_{R} ⊙ \frac{{W}_{R}^{T} \left(V ⊙ {\hat{V}}^{⊙ \left(β - 2\right)}\right)}{{W}_{R}^{T} \left({\hat{V}}^{⊙ \left(β - 1\right)}\right)}$ ${W}_{R} ← {W}_{R} ⊙ \frac{\left(V ⊙ {\hat{V}}^{⊙ \left(β - 2\right)}\right) {H}_{R}^{T}}{\left({\hat{V}}^{⊙ \left(β - 1\right)}\right) {H}_{R}^{T}}$ mit *V̂* = *V̂^{x}* + *V̂^{z}* , *V̂^{Z}* = (*W_{R}H_{R}*) und *V̂^{x}* = (*W*_{*F*0}*H*_{*F*0}) (W_{K}H_{K}) ; wobei W_{R} eine Matrix mit elementaren spektralen Modellen ist und H_{R} eine Matrix zur Aktivierung der elementaren spektralen Modelle der Matrix W_{R} ist, wobei W_{F0} eine vordefinierte Harmonie-Atome-Matrix ist, H_{F0} eine Matrix zur Aktivierung der Harmonie-Atome der Matrix W_{F0} ist, W_{K} eine Filteratom-Matrix ist, H_{K} eine Matrix zur Aktivierung der Filteratome der Matrix W_{K} ist; und wobei ein Operator ist, der dem komponentenweisen Produkt zwischen Matrizen (oder Vektoren) entspricht; . (.) ein Operator ist, der der komponentenweisen Potenzierung einer Matrix mit einem Skalar entspricht; (.)*^{T}* die Transponierte einer Matrix ist.

9. Verfahren gemäß einem der Ansprüche 6 bis 8, dadurch charakterisiert, dass es aufweist, in dem ersten Teil des Verfahrens, auf die Minimierung der Kostenfunktion folgend, die Anwendung eines Algorithmus zur Verfolgung des Leistungsmaximums in der Matrix zur Aktivierung des spezifischen Beitrags H_{F0}, wobei der Algorithmus bevorzugt vom Typ Viterbi-Algorithmus ist, anschließend das Auf-Null-Setzen aller Terme der Matrix zur Aktivierung des spezifischen Beitrags H_{F0}, die zu weit von dem gefundenen Leistungsmaximum entfernt sind, wobei die Terme der Matrix zur Aktivierung des spezifischen Beitrags H_{F0} die Initialisierungsparameter bilden, die als Anfangswerte der entsprechenden Parameter in dem Spektrogramm des spezifischen zurückhallenden Beitrags *V̂^{rev,y}* des zweiten Teils des Verfahrens verwendet werden, wobei die anderen Parameter des Spektrogramms des spezifischen zurückhallenden Beitrags *V̂^{rev,y}* mit beliebigen Werten initialisiert werden.

10. Computerprogramm-Produkt, dadurch charakterisiert, dass es Instruktionen aufweist, die dazu geeignet sind, in dem Speicher eines Rechners gespeichert zu werden zum Ausführen eines Trennungsverfahrens gemäß einem der Ansprüche 1 bis 9, wenn sie durch den Rechner ausgeführt werden.

## Claims

1. Separation method (100), carried out by a computer, for separating, in a mixed acoustic signal *w*(*t*), a specific pure component affected by reverberation and a background sound component,
**characterised in that** it consists in separating the specific pure component *x*(*t*) and the background sound component *z*(*t*),
using a modelling spectrogram of the mixed acoustic signal *V̂^{rev}* corresponding to the sum of a spectrogram of a specific reverberated component *V̂^{rev,y}* and a spectrogram of the background sound component *V̂^{z}*, the spectrogram of the specific reverberated component being dependent on the spectrogram of the specific pure component *V̂^{x}* according to the model: ${\hat{V}}_{f , t}^{rev , y} = {\sum }_{τ = 1}^{T} {\hat{V}}_{f , t - τ + 1}^{x} {R}_{f , τ}$ wherein R is a reverberation matrix F × *T,* where *F* is the frequency dimension and *T* is the temporal dimension of *R, f* is a frequency index, *t* is a time index and *τ* is an integer between 1 and *T;* and
iteratively calculating an estimation of the spectrogram of the background sound component *V̂^{z}*, of the spectrogram of the specific pure component *V̂^{x}* and of the reverberation matrix *R* by minimising a cost function (*C*) between a spectrogram of the mixed signal *V* and the modelling spectrogram of the mixed signal *V̂^{rev}*,
the cost function (*C*) using a divergence (*d*) between the spectrogram of the mixed signal and the modelling spectrogram of the mixed signal, especially the divergence called beta-divergence defined by: ${d}_{β} \left(a | b\right) = { \begin{matrix}\frac{1}{β \left(β - 1\right)} \left({a}^{β} + \left(β - 1\right) {b}^{β} - βa {b}^{β - 1}\right) , β ∈ ℝ \ \left\{0,1\right\} \\ a log \frac{a}{b} - a + b , β = 1 \\ \frac{a}{b} - log \frac{a}{b} - 1, β = 0\end{matrix}$ wherein *a* and *b* are two real positive scalars
and the minimisation of the cost function implementing, in order to obtain an estimation of the reverberation matrix, multiplicative update rules of the type: $R ← R ⊙ \frac{\left(V ⊙ {\hat{V}}^{rev ⊙ \left(β - 2\right)}\right) {∗}_{t} {\hat{V}}^{x}}{{\hat{V}}^{rev ⊙ \left(β - 1\right)} {∗}_{t} {\hat{V}}^{x}}$ where *V̂^{rev} = V̂^{rev,y}* + *V̂^{z}*; and wherein ⊙ is an operator corresponding to the element-wise matrix product (or vector); .^{⊙(.)} is an operator corresponding to the element-wise exponentiation of a matrix by a scalar; **ₜ* is a temporal convolution operator between two matrices defined by ${\left[A {∗}_{t} B\right]}_{f , τ} = {\sum }_{τ = t}^{T} {A}_{f , τ} {B}_{f , τ - t + 1} .$

2. Method according to claim 1, **characterised in that**, the specific pure component being a vocal component, the spectrogram of the specific pure component *V̂^{x}* is modelled by: ${\hat{V}}^{x} = \left({W}_{F 0} {H}_{F 0}\right) ⊙ \left({W}_{K} {H}_{K}\right)$ wherein *W*_{*F*0} is a predefined matrix of harmonic atoms, *H*_{*F*0} is an activation matrix of the harmonic atoms of the matrix *W*_{*F*0}*, W_{K}* is a matrix of filter atoms, *H_{K}* is an activation matrix of the filter atoms of the matrix *W_{K},* and wherein ⊙ is an operator corresponding to the element-wise matrix product.

3. Method according to claim 1 or claim 2, **characterised in that** the minimisation of the cost function implements multiplicative update rules of the type: ${H}_{F 0} ← {H}_{F 0} ⊙ \frac{{W}_{F 0}^{T} \left(\left({W}_{K} {H}_{K}\right) ⊙ \left(R {∗}_{t} \left(V ⊙ {\hat{V}}^{rev \left(β - 2\right)}\right)\right)\right)}{{W}_{F 0}^{T} \left(\left({W}_{K} {H}_{K}\right) ⊙ \left(R {∗}_{t} {\hat{V}}^{rev ⊙ \left(β - 1\right)}\right)\right)}$ ${H}_{K} ← {H}_{K} ⊙ \frac{{W}_{K}^{T} \left(\left({W}_{F 0} {H}_{F 0}\right) ⊙ \left(R {∗}_{t} \left(V ⊙ {\hat{V}}^{rev \left(β - 2\right)}\right)\right)\right)}{{W}_{K}^{T} \left(\left({W}_{F 0} {H}_{F 0}\right) ⊙ \left(R {∗}_{t} {\hat{V}}^{rev ⊙ \left(β - 1\right)}\right)\right)}$ ${W}_{K} ← {W}_{K} ⊙ \frac{\left(\left({W}_{F 0} {H}_{F 0}\right) ⊙ \left(R {∗}_{t} \left(V ⊙ {\hat{V}}^{rev \left(β - 2\right)}\right)\right)\right) {H}_{K}^{T}}{\left(\left({W}_{F 0} {H}_{F 0}\right) ⊙ \left(R {∗}_{t} {\hat{V}}^{rev ⊙ \left(β - 1\right)}\right)\right) {H}_{K}^{T}}$ where *V̂^{rev} = V̂^{rev,y}* + *V̂^{z}*; and wherein ⊙ is an operator corresponding to the element-wise matrix product (or vector); .^{⊙(.)} is an operator corresponding to the element-wise exponentiation of a matrix by a scalar; (.)*^{T}* is the transpose of a matrix; **ₜ* is a temporal convolution operator between two matrices defined by ${\left[A {∗}_{t} B\right]}_{f , τ} = {\sum }_{τ = t}^{T} {A}_{f , τ} {B}_{f , τ - t + 1} .$

4. Method according to any one of claims 1 to 3, **characterised in that** the spectrogram of the background sound component *V̂^{z}* is modelled by a non-negative matrix factorisation: ${\hat{V}}^{z} = \left({W}_{R} {H}_{R}\right)$ wherein *W_{R}* is a matrix of elementary spectral models and *H_{R}* is an activation matrix of the elementary spectral models of the matrix *W_{R}*.

5. Method according to claim 1 and claim 4, **characterised in that** the minimisation of the cost function implements multiplicative update rules of the type: ${H}_{R} ← {H}_{R} ⊙ \frac{{W}_{R}^{T} \left(V ⊙ {\hat{V}}^{rev ⊙ \left(β - 2\right)}\right)}{{W}_{R}^{T} \left({\hat{V}}^{rev ⊙ \left(β - 1\right)}\right)}$ ${W}_{R} ← {W}_{R} ⊙ \frac{\left(V ⊙ {\hat{V}}^{rev ⊙ \left(β - 2\right)}\right) {H}_{R}^{T}}{\left({\hat{V}}^{rev ⊙ \left(β - 1\right)}\right) {H}_{R}^{T}}$ where *V̂^{rev} = V̂^{rev,y}* + *V̂^{z}*; and wherein ⊙ is an operator corresponding to the element-wise matrix product (or vector); .^{⊙(.)} is an operator corresponding to the element-wise exponentiation of a matrix by a scalar; (.)*^{T}* is the transpose of a matrix.

6. Method according to any one of claims 1 to 5, **characterised in that**, the separation of the specific pure component *x*(*t*) and the background sound component *z*(*t*) using a modelling spectrogram of the mixed acoustic signal *V̂^{rev}* constituting a second part of the method, the method comprises a first part which consists in separating, in the mixed acoustic signal *w*(*t*), a specific component and a background sound component, without taking account of the reverberation, initialisation parameters from the parameters obtained at the end of the first part of the method being used as the initial value of the corresponding parameters in the spectrogram of the specific reverberated component *V̂^{rev,y}* of the second part of the method.

7. Method according to claim 6, **characterised in that** the first part comprises minimising a cost function implementing an algorithm similar to that implemented in the second part.

8. Method according to claim 7, **characterised in that**, for the minimisation of the cost function, the first part of the method implements multiplicative update rules of the type: ${H}_{F 0} ← {H}_{F 0} ⊙ \frac{{W}_{F 0}^{T} \left(\left({W}_{K} {H}_{K}\right) ⊙ \left(V ⊙ {\hat{V}}^{⊙ \left(β - 2\right)}\right)\right)}{{W}_{F 0}^{T} \left(\left({W}_{K} {H}_{K}\right) ⊙ \left({\hat{V}}^{⊙ \left(β - 1\right)}\right)\right)}$ ${H}_{K} ← {H}_{K} ⊙ \frac{{W}_{F 0}^{T} \left(\left({W}_{F 0} {H}_{F 0}\right) ⊙ \left(V ⊙ {\hat{V}}^{⊙ \left(β - 2\right)}\right)\right)}{{W}_{K}^{T} \left(\left({W}_{F 0} {H}_{F 0}\right) ⊙ \left({\hat{V}}^{⊙ \left(β - 1\right)}\right)\right)}$ ${W}_{K} ← {W}_{K} ⊙ \frac{\left(\left({W}_{F 0} {H}_{F 0}\right) ⊙ \left(V ⊙ {\hat{V}}^{⊙ \left(β - 2\right)}\right)\right) {H}_{K}^{T}}{\left(\left({W}_{F 0} {H}_{F 0}\right) ⊙ \left({\hat{V}}^{⊙ \left(β - 1\right)}\right)\right) {H}_{K}^{T}}$ ${H}_{R} ← {H}_{R} ⊙ \frac{{W}_{R}^{T} \left(V ⊙ {\hat{V}}^{⊙ \left(β - 2\right)}\right)}{{W}_{R}^{T} \left({\hat{V}}^{⊙ \left(β - 1\right)}\right)}$ ${W}_{R} ← {W}_{R} ⊙ \frac{\left(V ⊙ {\hat{V}}^{⊙ \left(β - 2\right)}\right) {H}_{R}^{T}}{\left({\hat{V}}^{⊙ \left(β - 1\right)}\right) {H}_{R}^{T}}$ where: *V̂ = V̂^{x}* + *V̂^{z}, V̂^{z}* = (*W_{R}H_{R}*) and *V̂^{x}* = (*W*_{*F*0}*H*_{*F*0})⊙(*W_{K}H_{K}*); wherein *W_{R}* is a matrix of elementary spectral models and *H_{R}* is an activation matrix of the elementary spectral models of the matrix *W_{R}*; wherein *W*_{*F*0} is a predefined matrix of harmonic atoms, *H*_{*F*0} is an activation matrix of the harmonic atoms of the matrix *W*_{*F*0}*, W_{K}* is a matrix of filter atoms, *H_{K}* is an activation matrix of the filter atoms of the matrix *W_{K}*; and wherein ⊙ is an operator corresponding to the element-wise matrix product (or vector); .^{⊙(.)} is an operator corresponding to the element-wise exponentiation of a matrix by a scalar; (.)*^{T}* is the transpose of a matrix.

9. Method according to any one of claims 6 to 8, **characterised in that** it comprises, in the first part of the method, following the minimisation of the cost function, the application of an algorithm for tracking the maximum power in the activation matrix of the specific component *H*_{*F*0}*,* said algorithm preferably being of the Viterbi algorithm type, then setting to zero all the elements of the activation matrix of the specific component *H*_{*F*0} which are too far from the maximum power found, the elements of the activation matrix of the specific component *H*_{*F*0} constituting the initialisation parameters which are used as the initial value of the corresponding parameters in the spectrogram of the specific reverberated component *V̂^{rev,y}* of the second part of the method, the other parameters of the spectrogram of the specific reverberated component *V̂^{rev,y}* being initialised with random values.

10. Computer program product, **characterised in that** it comprises instructions capable of being stored in the memory of a computing device in order to carry out a separation method according to any one of claims 1 to 9 when executed by said computing device.
